# EUROPÄISCHE PATENTSCHRIFT

(11) **EP 0 016 749 B1**
(45) Veröffentlichungstag und Bekanntmachung des Hinweises auf die Patenterteilung: **01.09.1982**
(21) Anmeldenummer: 80890031.0
(22) Anmeldetag: 12.03.1980
(51) Int. Cl.: E04D 3/35, E04B 7/10

(54) **Dach**
Roof
Toiture

(30) Priorität: 20.03.1979 AT 2068/79
(43) Veröffentlichungstag der Anmeldung: 01.10.1980
(73) Patentinhaber: Ragailler, Franz, A-4070 Eferding (AT)
(72) Erfinder: Ragailler, Franz, A-4070 Eferding (AT)
(74) Vertreter: Hübscher, Gerhard, Dipl.-Ing.

## Beschreibung

Die Erfindung bezieht sich auf ein Dach aus zu einer Dachhaut nebeneinandergereihten, selbsttragenden Dachelementen, die jeweils aus einem sowohl in Längsrichtung als auch in Querrichtung nach oben gewölbten, dünnwandigen, rechteckigen Blech bestehen, das dem Verlauf der Längswölbung folgende, dach- bzw. wulstförmige Längsrandstreifen aufweist, die den Randstreifen des jeweils benachbarten Dachelementes übergreifen und mit diesem verbunden sind. Handelsübliche Dachelemente bestehen aus einem nur in Querrichtung gewölbten Blechprofil, das vor allem bei dünnen Blechem und nicht zu starker Wölbung einer Beanspruchung auf Durchbiegung nur im geringen Maße gewachsen ist. Größere Spannweiten können folglich nur durch eine wesentliche größere Wölbung, die jedoch meist unerwünscht ist, bzw. durch erhebliche Blechstärken erreicht werden, wodurch wiederum der Materialverbrauch und das Dachgewicht bedeutend erhöht wird.

Um diese Nachteile zu vermeiden, sind selbsttragende Dachelemente bekannt (AT-A-311 631), die nicht nur in Querrichtung, sondern auch in Längsrichtung nach oben gewölbt sind und eine Randversteifung in Form von dach- bzw. wulstartigen Längsrandstreifen aufweisen. Durch diese doppelte Verformung sowie die Randstreifen wird trotz dünnwandiger Bleche eine hohe Biegefestigkeit der Dachelemente erzielt, so daß mit einem geringen Materialeinsatz vergleichsweise große Spannweiten erreicht werden können. Weil bei diesen zweifach gewölbten Dachelementen die Tragfähigkeit für große Spannweiten ausgenützt wird, sind diese Dachelemente an sich für diese Dachelemente an sich für zusätzliche Auflasten nicht ohne weiteres geeignet. Dächer mit einer doppelten Dachhaut können somit aus diesen bekannten Dachelementen nicht hergestellt werden. Die zweite Dachhaut bildet ja für die untere Dachhaut eine zusätzliche Auflast. Bei bekannten plattenförmigen Dachelementen (CH-A-583 355) tritt dieses Problem nicht auf, da die untere Dachhaut über die ganze Spannweite auf Auflagebalken abgestützt werden kann, was gerade bei den gewölbten Dachelementen vermieden werden soll. Der Erfindung liegt somit die Aufgabe zugrunde, diese Mängel zu vermeiden und ein Dach der eingangs geschilderten Art so zu verbessern, daß es auch doppelschalig ausgebildet werden kann.

Die Erfindung löst diese Aufgabe dadurch, daß die Längsrandstreifen ein nach oben offenes Doppelrinnenprofil bilden und daß auf dem wulstförmigen Teil zwischen den beiden Rinnen der übereinanderliegenden Längsrandstreifen über deren Länge verteilt Abstandhalter befestigt sind, die eine zweite parallele Dachhaut aus den gleichen Dachelementen tragen.

Das Doppelrinnenprofil der Längsrandstreifen ergibt eine größere Steifigkeit, was einerseits eine Vergrößerung der erreichbaren Spannweite mit sich bringt und anderseits das Verbinden der übereinandergreifenden Randstreifen benachbarter Dachelemente erleichtert, weil der jeweils untere Randstreifen bei einer Montage von oben nicht mehr ausweichen kann. Die durch das Doppelrinnenprofil erzwungene, größere Randsteifigkeit der Dachelemente erlaubt es auch, die durch eine zweite Dachhaut gegebene Auflast während der Dachmontage aufzunehmen. Nach der Montage der zweiten Dachhaut kann dann die Eigentragfähigkeit der zweiten Dachhaut zufolge ihrer Gewölbewirkung voll ausgenützt werden, indem eine Verbundwirkung zwischen den beiden Dachhäuten über die Abstandhalter erreicht wird. Die beiden Dachhäute bilden nämlich einen aus Ober- und Untergurt bestehenden Träger.

Dachelemente mit Längsrandstreifen, die vom jeweils benachbarten Dachelement übergriffen werden und ein nach oben offenes Doppelrinnenprofil bilden, sind an sich bekannt (CH-A-601 606). Zum Unterschied zum Erfindungsgegenstand verlaufen die Längsrandstreifen jedoch geradlinig, so daß das Dachprofil über diese Längsrandstreifen auf Hauptbalken abgestützt werden kann, was bei erfindungsgemäßen Dachelementen wegen der Längswölbung nicht möglich ist. Dadurch ergeben sich besondere Verhältnisse, insbesondere wehn eine zweite Dachhaut aufgesetzt werden soll. Obwohl doppelwandige Dächer bekannt sind, kann dieser Stand der Technik keine Lehre dafür geben, auch Dächer mit gewölbten Dachelementen doppelschalig auszubilden, weil, wie bereits ausgeführt wurde, die Tragfähigkeit dieser Dachelemente für größere Spannweiten und nicht für zusätzliche Auflasten ausgenützt wurde. Die erfindungsgemäße Ausbildung der Längsrandstreifen als Doppelrinnenprofil, um mit der dadurch erhöhten Biegesteifigkeit die Montage einer zweiten Dachhaut zu ermöglichen, kann somit nicht nahegelegt werden.

Um eine gute Verbindung zwischen der äußeren und inneren Dachhaut und damit eine entsprechende Verbundwirkung sicherzustellen, können die Abstandhalter jeweils aus zwei sich von oben bzw. von unten an den wulstförmigen Teil zwischen den beiden Rinnen der Längsrandstreifen anschmiegenden, durch einen Steg miteinander verbundenen Anschlußflanschen bestehen, über die die erforderliche schubfeste Verbindung ohne weiteres ermöglicht wird.

Wird der Zwischenraum zwischen den beiden Dachhäuten in an sich bekannter Weise mit einem Isoliermaterial ausgefüllt, so erhält man nicht nur ein entsprechend wärmeisoliertes Dach, sondern unterbindet auch jede Kondenswasserbildung, da die innere Dachhaut die Raumtemperatur und nicht die Außentemperatur annimmt. Durch den Aufbau einer zweiten Dachhaut wird jede Unterdecke hinfällig, wobei sich gegenüber den Unterdeckenmontagen wesentliche Vorteile ergeben, weil die äußere Dachhaut auf der inneren Dachhaut ohne Gerüst aufgebaut werden kann. Die Montage der zweiten Dachhaut kann ja von oben erfolgen. Ein weiterer Vorteil des erfindungsgemäßen Dachaufbaues besteht darin, daß bei einer Zerstörung der inneren Dachhaut, beispielsweise durch Feuer, die einzelnen Dachelemente der inneren Dachhaut nicht herabstürzen, weil sie von der äußeren Dachhaut getragen werden.

In der Zeichnung ist der Erfindungsgegenstand in einem Ausführungsbeispiel vereinfacht dargestellt. Es zeigen
Figur 1 einen Teil einer aus selbsttragenden Dachelementen zusammengesetzten Dachhaut eines aus zwei solchen Dachhäuten zusammengesetzten Daches im Schaubild.
Figur 2 einen Querschnitt durch ein erfindungsgemäßes Dach in einem größeren Maßstab und
Figur 3 einen Abstandhalter im Schaubild.

Wie Fig. 1 und 2 klar erkennen lassen, werden einzelne selbsttragende Dachelemente 1, die sowohl in Längsrichtung als auch in Querrichtung nach oben gewölbt sind und aus dünnwandigen, rechteckigen Blechen bestehen, so nebeneinandergereiht, daß sich die dem Verlauf der Längswölbung folgenden Längsrandstreifen 2 übergreifen. Diese Längsrandstreifen 2 bilden ein nach oben offenes Doppelrinnenprofil mit einer äußeren und inneren Rinne 3 sowie einem wulstförmigen Teil 4 zwischen den beiden Rinnen 3. Dadurch wird eine gute Wasserdichtheit erreicht, weil das entlang der Dachelemente in Richtung des Pfeiles 5 der Fig. 1 abfließende Wasser, das zwischen die beiden Randstreifen 2 eindringt, nicht auf die Unterseite der Dachhaut gelangen kann. Es wird auf alle Fälle in der äußeren Rinne 3 aufgefangen, auch wenn es über den wulstförmigen Teil 4 hinwegfließen sollte. Durch diese Profilform der Längsrandstreifen 2 kann auch Kondenswasser abgeleitet werden, das in Richtung des Pfeiles 6 (Fig. 1) abfließt. Selbstverständlich wird das in Richtung des Pfeiies5 fließende Regenwasser od. dgl. auf der äußeren Dichthaut gesammelt, während sich das Kondenswasser vor allem an der inneren Dichthaut bilden wird. Wegen der einfachen Darstellung wurde dieser Sachverhalt an Hand der in Fig. 1 dargestellten Dichthaut erklärt.

Auf Grund der größeren Steifigkeit der Randstreifen 2 ist es möglich, eine zweite Dachhaut aus gleichen, parallel angeordneten Dachelementen 1a vorzusehen, wie dies in Fig. 2 angedeutet ist. Zu diesem Zweck sind jeweils auf dem wulstförmigen Teil4 zwischen den beiden Rinnen 3 der übereinanderliegenden Längsrandstreifen 2 über deren Länge verteil Abstandhalter 7 befestigt, wobei im Ausführungsbeispiel die Nietenbefestigung auch zum Verbinden der einzelnen Dachelemente dient. Diese Abstandhalter7 tragen die zweite Dachhaut, die als Obergurt eines Trägers wirkt, dessen Untergurt durch die innere Dachhaut gebildet wird. Um eine Verbundwirkung ermöglichende Verbindung zwischen den beiden Dachhäuten zu erhalten, besitzen die Abstandhafter 7 zwei sich von oben bzw. von unten an den wulstförmigen Tei)4 der Längsrandstreifen 2 anschmiegende Anschlußflansche 8, die durch einen Steg 9 miteinander verbunden sind.

Der Zwischenraum zwischen den beiden Dachhäuten ist mit einem Isoliermaterial 10 ausgefüllt, das wegen seiner wärmedämmenden Wirkung eine Kondenswasserbildung auf der Innenseite . der Dachelemente verhindert.

Wie sich aus Fig. 2 unmittelbar ergibt, kann die zweite Dachhaut aus den Dachelementen 1a von oben ohne Gerüst auf den Dachelementen 1 der inneren Haut aufgebaut werden, da sich sowohl die Abstandhalter 7 auf der inneren Dachhaut 1 als auch die Dachelemente 1a auf den Abstandhaltern jeweils von oben befestigen lassen. Wegen des Doppelrinnenprofils der Längsrandstreifen besitzen diese eine ausreichende Steifigkeit, die ein Ausweichen des jeweils unteren Randstreifens ausschließt. Über die Höhe des Steges 9 der Abstandhalter 7 läßt sich außerdem bei gleichen Dachelementen 1 und 1a die Biegesteifigkeit des Daches in entsprechenden Grenzen den jeweiligen statischen Forderungen anpassen.

## Patentansprüche

1. Dach aus zu einer Dachhaut nebeneinandergereihten selbsttragenden Dachelementen (1), die jeweils aus einem sowohl in Längsrichtung als auch in Querrichtung nach oben gewölbten, dünnwandigen, rechteckigen Blech bestehen, das dem Verlauf der Längswölbung folgende, dach- bzw. wulstförmige Längsrandstreifen (2) aufweist, die den Längsrandstreifen (2) des jeweils benachbarten Dachelementes (1) übergreifen und mit diesem verbunden sind, dadurch gekennzeichnet, daß die Längsrandstreifen (2) ein nach oben offenes Doppelrinnenprofil bilden und daß auf dem wulstförmigen Teil (4) zwischen den beiden Rinnen (3) der übereinanderliegenden Längsrandstreifen (2) über deren Länge verteilt Abstandhalter (7) befestigt sind, die eine zweite parallele Dachhaut aus den gleichen Dachelementen (1a) tragen.

2. Dach nach Anspruch 1, dadurch gekennzeichnet, daß die Abstandhalter (7) jeweils aus zwei sich von oben bzw. von unten an den wulstförmigen Teil (4) zwischen den beiden Rinnen (3) der Längsrandstreifen (2) anschmiegenden, durch einen Steg (9) miteinander verbundenen Anschlußflanschen (8) bestehen.

3. Dach nach Anspruch 1 oder 2, dadurch gekennzeichnet, daß der Zwischenraum zwischen den beiden Dachhäuten in an sich bekannter Weise mit einem Isoliermaterial (10) ausgefüllt ist..

## Claims

1. A roof consisting of self-supporting roofing elements (1), which are arranged in juxtaposed rows to form a roof skin and each of which consists of a thin-walled rectangular sheet element, which is curved upwardly in the longitudinal and transverse directions and has roof-or bead-shaped longitudinal edge strips, which conform to the longitudinal curvature and overlap and are connected to longitudinal edge strips (2) of respective adjacent roofing elements (1), characterized in that the longitudinal edge strips (2) have the shape of an open-topped double trough in cross-section and spacers (7) are secured to the bead-shaped portion (4) between the two troughs (3) of the superimposed longitudinal edge strips (2) and carry a parallel second roof skin consisting of the same roofing elements (1 a).

2. A roof according to claim 1, characterized in that each spacer (7) consists of two connecting flanges (8), which snugly contact the top or bottom of the bead-shaped portion (4) between the two throughs (3) of the longitudinal edge strips (2) and are interconnected by a crosspiece (9).

3. A roof according to claim 1 or 2, characterized in that the space between the two roof skins is filled in a manner known per se with insulating material (10).

## Revendications

1. Toit formé d'éléments de toit autoportants (1) alignés côte à côte en formant une couverture et qui sont formés chacun d'une plaque rectangulaire à paroi mince, bombée vers le haut aussi bien en direction longitudinale qu'en direction transversale et qui présente des bandes marginales longitudinales (2) en forme de toit ou de renflement qui suivent l'allure de la convexité longitudinale et qui recouvrent la bande marginale longitudinale (2) de l'élément de toit chaque fois adjacent et sont reliées à celui-ci, caractérisé par le fait que les bandes marginales longitudinales (2) forment un profil en double gouttière ouvert vers le haut et que, sur la partie en forme de renflement (4) entre les deux gouttières (3), des bandes marginales longitudinales superposées (2) sont fixées, de façon répartie sur leur longueur, des éléments d'espacement (7) qui portent une deuxième couverture parallèle formée, des mêmes éléments de toit (1a).

2. Toit selon la revendication 1, caractérisé par le fait que les éléments d'espacement (7) sont formés chacun de deux ailes de raccordement (8) s'adaptant l'une par le haut et l'autre par le bas à la partie en forme de renflement (4) entre les deux gouttières (3) des bandes marginales longitudinales (2) et reliées entre elles par une âme (9).

3. Toit selon l'une des revendications 1 et 2, caractérisé par le fait que l'espacement entre les deux couvertures est rempli, de manière en elle-même connue, par un matériau isolant (10).
